# EUROPÄISCHE PATENTSCHRIFT

(11) **EP 0 159 515 B1**
(45) Veröffentlichungstag und Bekanntmachung des Hinweises auf die Patenterteilung: **02.12.1987**
(21) Anmeldenummer: 85102868.8
(22) Anmeldetag: 13.03.1985
(51) Int. Cl.: H01H 85/20

(54) **Sicherungsanschlusseinrichtung für gekapselte Mittelspannungsschaltanlagen**
Connection device with a fuse for enclosed medium-voltage switch gear
Dispositif de raccordement à fusible pour appareillage de commutation moyenne tension, logé dans une enceinte

(30) Priorität: 21.04.1984 DE 3415047
(43) Veröffentlichungstag der Anmeldung: 30.10.1985
(73) Patentinhaber: Felten & Guilleaume Energietechnik AG, D-51058 Köln (DE)
(72) Erfinder: Mooz, Dietrich, D-4150 Krefeld (DE)

## Beschreibung

Die Erfindung bezieht sich auf eine Sicherungsanschlußeinrichtung für gekapselte Mittelspannungsschaltanlagen gemäß dem Oberbegriff des Anspruchs 1.

Nach der EP-A-0110008 (Stand der Technik gemäss Art 54(3) EPÜ) wird die Kurzschlußsicherheit einer gekapselten Mitteispannungsschaltanlage durch den Einsatz einer Hochspannungs-Hochleistungs-Sicherungspatrone (HH-Sicherung) erreicht. Hierzu sind zwei Anschlußteile vorgesehen, in welche die HH-Sicherungspatrone eingesetzt ist. Die elektrische Verbindung der HH-Sicherungspatrone zur Schaltanlage einerseits und zu einem Anschlußkabel andererseits erfolgt mittels Kontaktelementen in den Anschlußteilen. Die Gestaltung der Anschlußteile bringt es mit sich, daß ein Auswechseln der HH-Sicherungspatrone problematisch ist und außerdem die erforderliche Spannungsfestigkeit beeinträchtigen kann.

Der Erfindung liegt daher die Aufgabe zugrunde, die Sicherungsanschlußeinrichtung der zuvor geschilderten Art dahingehend zu verbessern, daß das Einsetzen und Auswechseln der HH-Sicherungspatrone vereinfacht und die Spannungsfestigkeit erhöht werden.

Diese Aufgabe wird erfindungsgemäß durch die im Kennzeichen des Anspruchs 1 angegebenen konstruktiven Maßnahmen gelöst.

Die mit der Erfindung erzielten Vorteile bestehen darin, daß die erweiterten Öffnungen in den Anschlußteilen eine erhebliche Montageerleichterung beim Einsetzen und Auswechseln der HH-Sicherungspatrone mit sich bringen. - Durch den Verzicht von äußeren leitfähigen Belägen auf den Anschlußteilen, die an geeigneter Stelle geerdet sind, und den Verzicht von entsprechenden leitenden Belägen im Inneren der Anschlußteile zur Vermeidung von hohen Feldstärken wird die Herstellung der Anschlußteile wesentlich vereinfacht. Die erforderliche Spannungsfestigkeit wird durch eine Abdichtung zwischen den Anschlußteilen und einem die Anschlußteile verbindenden Kunststoffrohr an der korrespondierenden Dichtungsfläche erzielt.

Ein Ausführungsbeispiel der Erfindung ist in einer Zeichnung dargestellt und wird im Folgenden näher erläutert. Es zeigt die Figur eine Sicherungsanschlußeinrichtung in Seitenansicht, im Schnitt.

Nach der Figur ist in der-Wand 2 einer Schaltanlage 1 eine Durchführung 3 eingesetzt. Die Durchführung hat die Aufgabe, einen Kabelleiter 4 aus dem Inneren der Schaltanlage einer HH-Sicherungspatrone 7 zuzuführen. Als Anschlußteil zwischen der Durchführung und der Sicherungspatrone dient ein Anschlußteil 5. Dieses Anschlußteil besitzt zur Anlagenseite eine konusförmige Öffnung, die ein Aufstecken des Anschlußteils auf die Durchführung gestattet, die im Verbindungsbereich mit dem Anschlußteil einen entsprechenden Außenkonus aufweist. Das Anschlußteil besitzt einen Innenraum 12, der drei Öffnungen 13. 17 und 25 nach außen hin aufweist. Die Öffnung 13 ist innen konusförmig derart gestaltet, daß der Außenkonus 14 der Durchführung 3 in diese Öffnung einsteckbar ist.

Um einen festen Sitz des Anschlußteils auf der Durchführung zu erreichen, ist der in der Durchführung befindliche Kabelleiter 4 am Ende innerhalb des Innenraumes mit einer Lasche 20 verbunden, die sich an den Innenkanten des Anschlußteils abstützt und anschließend mit einer Schraubverbindung festgesetzt ist. Die Lasche dient der Verbindung zwischen dem Kabelleiter und einer Kontaktkappe 19 der HH-Sicherungspatrone. Die zweite Öffnung 17 dient der Aufnahme eines herausnehmbaren Stopfens 18. Durch diese Öffnung kann der Zustand des Auslösestifts 21 in Augenschein genommen werden, d. h., es kann hier jederzeit leicht überprüft werden, ob die Sicherung angesprochen hat.

Die dritte Öffnung 25 dient der Aufnahme der HH-Sicherungspatrone. Der Durchmesser der Öffnung 25 ist dabei wesentlich größer als der Durchmesser der HH-Sicherungspatrone. Der Kontakt zwischen der Kontaktlasche und der Kontaktkappe wird durch eine Kontaktfeder 26 hergestellt, die mit der Kontaktlasche verschraubt sind.

Das nicht dargestellte Anschlußteil 10 bzw. 11 ist in gleicher Weise ausgeführt wie das Anschlußteil 5, so daß auf eine nähere Beschreibung verzichtet wird. Die Verbindung zwischen den Anschlußteilen 5 und 10 bzw. 11 wird durch ein Kunststoffrohr 27 hergestellt. Die spannungsmä- ßige Abdichtung erfolgt dabei zwischen den Anschlußteilen 5, 10 bzw. 11 und dem Kunststoffrohr an einer gemeinsamen Dichtungsfläche 28.

## Patentansprüche

1. Sicherungsanschlußeinrichtung für gekapselte Mittelspannungsschaltanlagen (1), mit mindestens einer in der Wand (2) der Schaltanlage (1) eingesetzten Durchführung (3) für einen herausgeführten Kabelleiter (4) und mit einem auf die Durchführung (3) aufgesetzten Anschlußteil (5), das eine Ausnehmung (12) aufweist, in welche eine HH-Sicherungspatrone (7) mit einem Ende (19) eingeschoben ist und welche mit ihrem anderen Ende in die Ausnehmung eines weiteren, an ein Kabelende angeschlossenen Anschlußteils greift, und daß die Enden der HH-Sicherungspatrone mittels Kontaktelementen mit dem herausgeführten Kabelleiter und dem Kabelende verbunden sind, dadurch gekennzeichnet, daß die HH-Sicherungspatrone (7) in die Anschlußteile (5) jeweils durch eine Öffnung (25) eingeführt ist, deren Durchmesser wesentlich größer als der Durchmesser der HH-Sicherungpatrone (7) ist und innerhalb der Anschlußteile (5), durch jeweils eine Kontaktfeder (26) gehalten wird, die auf der einen Seite mit der mit dem herausgeführten Kabelleiter (4) der Schaltanlage (1) verschraubten Kontaktlasche (20) und auf der anderen Seite mit dem Kabelleiter des angeschlossenen Kabelendes (9) verbunden ist, und daß die HH-Sicherungspatrone (7) im Abstand von einem Kunststoffrohr (27) umgeben ist, das auf die gummielastischen Anschlußteile (5) aufgeschoben und spannungsmäßig an den korrespondierenden Flächen (28) von Rohr (27) und Anschlußteilen (5) abgedichtet ist.

2. Sicherungsanschlußeinrichtung nach Anspruch 1, dadurch gekennzeichnet, daß das Kunststoffrohr (27) aus transparentem Material besteht.

## Claims

1. A connection device with a fuse for enclosed medium voltage switchgear (1), having at least one duct (3) set in the wall (2) of the switchgear (1) for a free cable conductor (4) and a connection member (5) which is mounted on the duct (3) and has a recess (12), into which one end (19) of an HH-cartridge (7) is inserted and which engages with its other end in the recess of an additional connection member connected to one end of the cable, and that the ends of the HH-cartridge are connected by means of contact elements to the free cable conductor and the cable end, characterised in that the HH-cartridge (7) is inserted into the connection members (5) respectively through an opening (25) - the diameter of which is substantially larger than the diameter of the HH-cartridge (7) - and held inside the connection members by a respective contact spring (26), which is connected on one side to the contact strap (20) screwed to the free cable conductor (4) of the switchgear (1) and on the other side to the cable conductor of the connected cable end (9), and that the HH-cartridge (7) is surrounded with clearance by a plastics tube (27). which is pushed on to the rubber elastic connection members (5) and sealed on the corresponding surfaces (28) of the tube (27) and connection members (5).

2. A connection device with a fuse according to Claim 1, characterised in that the plastics tube (27) is made of transparent material.

## Revendications

1. Dispositif de raccordement à fusible pour appareillage de commutation (1) moyenne tension, logé dans une enceinte, avec au moins une traversée (3) mise en place dans la paroi (2) de l'appareillage de commutation (1), et destinée à un conducteur de câble (4) amené de l'extérieur, et avec une pièce de raccordement (5) mise en place sur la traversée (3), cette pièce comportant un évidement (12) dans lequel est introduite par une extrémité (19), une cartouche fusible HH (7), qui, par son autre extrémité, vient en prise dans l'évidement d'une autre pièce de raccordement reliée à une extrémité de câble, tandis que les extrémités de la cartouche fusible HH sont reliées au moyen d'éléments de contact au conducteur de câble amené de l'extérieur-et à l'extrémité du câble, dispositif caractérisé en ce que la cartouche fusible HH (7) est introduite dans les pièces de raccordement (5) respectivement par une ouverture (25) dont le diamètre est notablement supérieur au diamètre de la cartouche fusible HH (7), et elle est maintenue à l'intérieur des pièces de raccordement (5) par respectivement un ressort de contact (26), qui est relié d'un côté à la languette de contact (20) vissée avec le conducteur de câble (4) amené de l'appareillage de commutation (1), et qui est relié, de l'autre côté, au conducteur de câble de l'extrémité de câble raccordée (9), tandis que la cartouche fusible HH (7) est entourée, à une certaine distance, par un tube en matière plastique (27) qui est enfilé sur les pièces de raccordement (5) présentant l'élasticité du caoutchouc, et qui est étanché en tension sur les surfaces correspondantes (28) du tube (27) et des pièces de raccordement (5).

2. Dispositif de raccordement à fusible selon la revendication 1, caractérisé en ce que le tube en matière plastique (27) est constitué d'un matériau transparent.
